# EUROPÄISCHE PATENTSCHRIFT

(11) **EP 0 481 193 B1**
(45) Veröffentlichungstag und Bekanntmachung des Hinweises auf die Patenterteilung: **13.10.1993**
(21) Anmeldenummer: 91114141.4
(22) Anmeldetag: 23.08.1991
(51) Int. Cl.: G05G 1/02, H01H 13/70

(54) **Klein-Tastatur für Elektrogeräte**
Miniature keyboard for electrical equipment
Clavier miniature pour appareillage électrique

(30) Priorität: 16.10.1990 DE 9014472 U
(43) Veröffentlichungstag der Anmeldung: 22.04.1992
(73) Patentinhaber: FRITZ HARTMANN GERÄTEBAU GMBH & CO KG, D-91083 Baiersdorf (DE)
(72) Erfinder: Kilian, Karl-Ludwig, W-8523 Baiersdorf (DE)
(74) Vertreter: Tergau, Enno, Dipl.-Ing.

(56) Entgegenhaltungen:
- EP-A- 0 210 973
- BE-A- 794 054
- DE-C- 737 039
- US-A- 3 803 834
- IBM TECHNICAL DISCLOSURE BULLETIN, Band 22, Nr. 3, August 1979, Seiten 1276-1277, New York, US; D.L. CONWAY: "Contoured keyboard"

## Beschreibung

Die Erfindung betrifft eine fingerbedienbare Klein-Tastatur für elektrische oder elektronische Geräte mit den Merkmalen des Oberbegriffs des Anspruches 1.

Aus EP 0 210 973 A1 ist ein beispielsweise für schnurlose Telefone bestimmter Tastwahlblock mit aus einer ebenen Frontplatte vorstehenden, in drei parallel zueinander ausgerichteten Tastenreihen in Reihenrichtung hintereinander angeordneten Bedienungstasten bekannt, bei der die auf die Frontplatte bezogene Vorstehhöhe sämtlicher Bedienungstasten aller drei Tastenreihen jeweils gleichgroß ist.

Im Zuge zunehmender Miniaturisierung von elektrischen oder elektronischen Geräten ergibt sich zwangsläufig die Forderung nach einer Miniaturisierung auch der Bedienungstastaturen. Solche Bedienungstastaturen weisen hauptsächlich 10 Bedienungstasten auf, die nach dem Dezimalsystem mit den Ziffern 0 bis 9 gekennzeichnet sind. Meistenteils werden noch zusätzliche Bedientasten für Sonderfunktionen benötigt. Daher haben sich Standardtypen solcher Tastaturen mit 12 oder 16 Bedienungstasten ergeben, die bei den 12er-Tastaturen in 3 parallel nebeneinander angeordneten Tastenreihen und bei 16er-Tastaturen in 4 zueinander parallelen Tastenreihen nebeneinander aufgereiht sind. Dabei ist die Positionierung der Bedienungstasten der einzelnen Tastenreihen so vorgenommen, daß jeweils eine Bedienungstaste einer Tastenreihe auf einer rechtwinklig zur Tastenreihenrichtung verlaufenden Richtgeraden mit einer Bedienungstaste der benachbarten Tastenreihe angeordnet ist. Die Anordnung der eine Tastatur bildenden Bedienungstasten ist dabei so vorgenommen, daß gewissermaßen jeweils eine Bedienungstaste im Schnittpunkt der unsichtbaren Geraden eines gleichmäßigen Rasterfeldes liegt.

Der Trend zur zunehmdenden Miniaturisierung auch solcher Tastaturen beeinträchtigt deren Bedienungssicherheit, da die Finger einer Bedienungshand nicht in gleicher Weise miniaturisierbar sind, sondern den natürlichen Gegebenheiten entsprechend gleich groß bleiben.

Der Erfindung liegt die Aufgabe zugrunde, derartige Klein-Tastaturen so auszubilden, daß trotz geringen Abstandes der Tastenreihen voneinander zielsicher auch mit dem Finger der Bedienungshand einer Bedienungsperson eine bestimmte Taste gedrückt werden kann, daß also das ungewollte Drücken von zueinander benachbart angeordneten Tasten bzw. insbesondere das gleichzeitige Kontaktieren von mit ihnen verbundenen Kontakten vermieden wird. Diese Aufgabe wird durch die kennzeichnenden Merkmale des Anspruches 1 gelöst.

Um mit Sicherheit nur eine Bedienungstaste einer äußeren Tastenreihe zur Kontaktierung des mit ihr verbundenen Kontaktes zu beaufschlagen, kann der Bedienfinger so ausgerichtet werden, daß die Fingerkuppe die Tastoberfläche des Bedienungstasters nicht normal in Verschieberichtung der Bedienungstaste, sondern schräg von der Außenseite beaufschlagt, die einer mittleren Tastenreihe abgewandt ist. Beim Drücken einer Bedienungstaste, die einer mittleren Tastenreihe zugeordnet ist, kann die Fingerkuppe des Bedienfingers normal zur Tastendruckfläche in Verschieberichtung der Bedienungstaste aufgesetzt werden. Durch die größere Vorstehhöhe der einer mittleren Tastenreihe zugeordneten Bedienungstaste erreicht diese ihre Kontaktierungsstellung in einem Höhenniveau, in welchem die Fingerkuppe des Bedienungsfingers eine benachbarte, einer äußeren Tastenreihe zugeordnete Bedienungstaste noch nicht beaufschlagt oder jedenfalls nicht in einer Weise verschiebt, daß auch dort eine unerwünschte Kontaktierung erfolgt.

Der Gegenstand der Erfindung wird anhand von in den Figuren dargestellten Ausführungsbeispielen näher erläutert. Es zeigen:
- Fig. 1: eine Draufsicht auf eine 12er-Tastatur,
- Fig. 2: eine Seitenansicht der Tastatur entsprechend Pfeil II in Fig. 1,
- Fig. 3: einen Längsschnitt entsprechend der Linie III-III in Fig. 1, wobei mehrere Arten der durch die Bedienungstasten bewirkbaren Kontaktgabe dargestellt sind,
- Fig. 4: eine Seitenansicht der Tastatur entsprechend Pfeil IV in Fig. 1,
- Fig. 5: die Darstellung einer 16er-Tastatur mit 4 Tastenreihen in der Betrachtungsrichtung von Fig. 2.

Die 12er-Tastatur gemäß Fig. 1 weist 12 Bedienungstasten 1 auf. Die Bedienungstasten 1 sind in drei parallel zueinander ausgerichteten Tastenreihen 2,**3 und** 4 angeordnet. Die Tastenreihen 2,3 und 4 verlaufen in gleichem Abstand parallel zueinander. Sie stehen aus einer ebenen Frontplatte 5 etwa lotrecht zu deren Oberfläche vor.

Die Druckflächen 6 der Bedienungstasten 1 sind mit ihre Auswählbarkeit erleichternden Symbolen, darunter die Ziffern "0" bis "9", versehen. In Fig. 3 sind die mit den Bedienungsziffern "2" und "8" versehenen Bedienungstasten 1 in ungedrückter und die mit den Bediensymbolen "5" und "0" versehenen Bedienungstasten 1 in gedrückter Stellung dargestellt. In ungedrückter Stellung liegt keine Kontaktgabe zwischen den Kontakten 7,8 bzw. 9,10 vor, die durch die Bedienungstasten 1 geschaltet werden.

Die einer Tastenreihe 2,**3**,4 zugeordneten, ungedrückten Bedientasten 1 stehen mit etwa gleicher Vorstehhöhe 11 über die Ebene der Frontplatte 5 hinaus. Die Vorstehhöhe 11 der Bedienungstasten 1 der mittleren Tastenreihe 2 ist größer als die Vorstehhöhe 11 der Bedienungstasten 1 der beiden äußeren Tastenreihen 3,4.

Der Abstand 12 der benachbarten Tastenreihen 2,**3**,4 voneinander ist kleiner als der Abstand 13 benachbarter Bedienungstasten 1 in derselben Tastenreihe 2,3 oder 4.

Die Bedienungstasten 1 benachbarter Tastenreihen 2,**3**,4 sind auf rechtwinklig zur Tastenreihenrichtung II verlaufenden Richtgeraden 14 nebeneinander positioniert. Die Tastenreihen 2,**3**,4 bilden mit den Richtgeraden 14 ein Rasterfeld, wobei der Abstand 12 benachbarter Tastenreihen 2,**3**,4 ca. 70% bis 80% des Abstandes 13 benachbarter Richtgeraden 14 beträgt.

Der Höhenunterschied 15 zwischen den Vorstehhöhen 11 einer mittleren Tastenreihe 2 und einer äußeren Tastenreihe 3 bzw. 4 beträgt mindestens etwa 0,5 mm.

Bei dem dargestellten Ausführungsbeispiel beträgt der Abstand 12 benachbarter Tastenreihen 4,7 mm bei einem Durchmesser 16 der zylinderförmigen Bedienungstasten von 3 mm. Der Abstand 13 zwischen benachbarten Bedienungstasten 1 einer Tastenreihe 2,**3**,4 beträgt demgegenüber 6 mm.

## Patentansprüche

1. Fingerbedienbare Klein-Tastatur für elektrische oder elektronische Geräte, deren zur Bewirkung einer Kontaktgabe bestimmte Bedienungstasten (1) in mindestens **drei** insbesondere parallel zueinander ausgerichteten Tastenreihen (2,3,4) nebeneinander angeordnet aus einer Frontplatte (5) vorstehen, wobei die ungedrückten Bedienungstasten (1) einer Tastenreihe (2,3,4) mit **jeweils** gleicher Vorstehhöhe (11) über die Frontplatte (5) hinausstehen,
dadurch gekennzeichnet,
daß die ungedrückten Bedienungstasten (1) einer äußeren Tastenreihe (2,3,4) eine geringere Vorstehhöhe (11) aufweisen als die ungedrückten Bedienungstasten (1) einer anderen, insbesondere einer mittleren Tastenreihe (2) **und daß die Vorstehhöhe (11) der anderen** **bzw. mittleren Tastenreihe (2) so ausgebildet ist, daß die ihr zugeordneten Bedienungstasten (1) jeweils ihre Kontaktstellung in einem Höhenniveau erreichen, in welchem die Fingerkuppe eines Bedienungsfingers eine Bedienungstaste (1) einer der äußeren Tastenreihe (3,4) nicht in einer Weise verschiebt, daß dort eine Kontaktierung erfolgt.**

2. Tastatur nach Anspruch 1,
gekennzeichnet durch
jeweils vier Bedienungstasten (1) in drei zueinander parallelen Tastenreihen (2,**3**,4).

3. Tastatur nach Anspruch 1,
gekennzeichnet durch
eine 16er-Tastatur mit jeweils vier Bedienungstasten (1) in vier zueinander parallelen Tastenreihen (2,**3**,4).

4. Tastatur nach einem oder mehreren der vorhergehenden Ansprüche,
dadurch gekennzeichnet,
daß der Abstand (12) benachbarter Tastenreihen (2,**3**,4) voneinander kleiner ist als der Abstand (13) benachbarter Bedienungstasten (1) in einer Tastenreihe (2,3 oder 4).

5. Tastatur nach einem oder mehreren der vorhergehenden Ansprüche,
dadurch gekennzeichnet,
daß die Bedienungstasten (1) benachbarter Tastenreihen (2,**3**,4) auf rechtwinklig zur Tastenreihenrichtung (II) verlaufenden Richtgeraden (14) nebeneinander positioniert sind.

6. Tastatur nach Anspruch **5**,
dadurch gekennzeichnet,
daß der Abstand (12) benachbarter Tastenreihen (2,**3**,4) ca. 70% bis 80% des Abstandes (13) benachbarter Richtgeraden (14) beträgt.

7. Tastatur nach einem oder mehreren der vorhergehenden Ansprüche,
gekennzeichnet durch
einen Höhenunterschied (15) der unterschiedlichen Vorstehhöhen (11) von mindestens 0,5 mm.

8. Tastatur nach einem oder mehreren der vorhergehenden Ansprüche,
gekennzeichnet durch
eine ebene Frontplatte (5).

## Claims

1. A finger-operable miniature keyboard for electric or electronic equipment whose operating keys (1) intended to obtain a contact, aligned in at least three key rows (2,3,4), in particular parallel to each other and arranged side by side, project from a front plate (5), wherein the nondepressed operating keys (1) of one key row (2,3,4) project respectively with the same projection height (11) over the front plate (5),
characterized in that
the nondepressed operating keys (1) of an outer key row (2,3,4) have a lower projection height (11) than the nondepressed operating keys (1) of another, in particular, an intermediate key row (2) and that the projection height (11) of the other, or intermediate, key row (2) is designed in such a way that the operating keys (1) assigned thereto always reach their contact position at a height level wherein the fingertip of one operating finger does not displace an operating key (1) of one of the outer key rows (3,4) in such a way that a contact is formed at that point.

2. A keyboard according to claim 1,
characterized by
four operating keys (1) respectively in three key rows (2,3,4) disposed parallel to each other.

3. A keyboard according to claim 1,
characterized by
a 16-element keyboard with four operating keys (1) respectively in four key rows (2,3,4) disposed relative to each other.

4. A keyboard according to one or more of the preceding claims,
characterized in that
the interspacing (12) of adjoining key rows (2,3,4) is smaller than the interspacing (13) of adjoining operating keys (1) in one key row (2,3 or 4).

5. A keyboard according to one or more of the preceding claims,
characterized in that
the operating keys (1) of adjoining key rows (2,3,4) are positioned next to each other on alignment lines (14) extending at right angles to the direction (II) of the key rows.

6. A keyboard according to claim 5,
characterized in that
the interspacing (12) of adjoining key rows (2,3,4) amounts to approximately 70% to 80% of the interspacing (13) of adjoining alignment lines (14).

7. A keyboard according to one or more of the preceding claims,
characterized by
a difference in height (15) of the different projection heights (11) of at least 0.5 mm.

8. A keyboard according to one or more of the preceding claims,
characterized by
a planar front plate (5).

## Revendications

1. Petit clavier actionnable avec les doigts pour appareils électriques ou électroniques, dont les touches de service (1) destinées à produire un contact font saillie d'une platine avant (5) en étant disposées côte à côté suivant au moins trois rangées de touches (2, 3, 4) orientées en particulier parallèlement entre elles, les touches de service (1) non pressées d'une rangée de touches (2, 3, 4) faisant saillie de la platine avant (5) d'une hauteur de saillie (11) identique, caractérisé en ce que les touches de service (1) non pressées d'une rangée de touches (2, 3, 4) externe présentent une plus petite bauteur de saillie (11) que les touches de service (1) non pressées d'une autre rangée de touches, en particulier d'une rangée de touches intermédiaire (2) et en ce que la hauteur de saillie (11) de l'autre rangée de touches, ou de la rangée de touches intermédiaire (2), est telle que les touches de service (1) associées à cette rangée atteignent leur position de contact à un niveau en hauteur auquel l'extrémité d'un doigt de service ne déplace pas une touche de service (1) de l'une des rangées de touches externes (3, 4) d'une manière entraînant un contact à ce niveau.

2. Clavier selon la revendication 1, caractérisé en ce que trois rangées de touches (2, 3, 4) parallèles entre elles contiennent chacune quatre touches de service (1).

3. Clavier selon la revendication 1, caractérisé par un clavier à seize touches comportant quatre rangées de touches (2, 3, 4) parallèles entre elles contenant cbacune quatre touche de service (1).

4. Clavier selon une ou plusieurs des revendications précédentes, caractérisé en ce que la distance (12) entre les rangées de touches (2, 3, 4) voisines est plus petite que la distance (13) entre les touches de service (1) voisines dans une rangées de touches (2, 3 ou 4).

5. Clavier selon une ou plusieurs des revendications précédentes, caractérisé en ce que les touches de service (1) de rangées de touches (2, 3, 4) voisines sont positionnées côte à côte sur des droites directrices (14) qui s'étendent perpendiculairement à la direction (II) des rangées de touches.

6. Clavier selon la revendication 5, caractérisé en ce que la distance (12) entre les rangées de touches (2, 3, 4) voisines représente environ 70 à 80 % de la distance (13) entre les droites directrices (14) voisines.

7. Clavier selon une ou plusieurs des revendications précédentes, caractérisé par une différence de hauteur (15) d'au moins 0,5 mm entre les différentes hauteurs de saillie (11).

8. Clavier selon une ou plusieurs des revendications précédentes, caractérisé par une platine avant (5) plane.
